# EUROPÄISCHE PATENTSCHRIFT

(11) **EP 3 767 047 B1**
(45) Veröffentlichungstag und Bekanntmachung des Hinweises auf die Patenterteilung: **07.09.2022**
(21) Anmeldenummer: 20178534.2
(22) Anmeldetag: 05.06.2020
(51) Int. Cl.: E03C 1/182

(54) **EINBAUSPÜLE**
BUILT-IN SINK
ÉVIER ENCASTRÉ

(30) Priorität: 16.07.2019 DE 202019103907 U
(43) Veröffentlichungstag der Anmeldung: 20.01.2021
(73) Patentinhaber: Naber Holding GmbH & Co. KG, 48529 Nordhorn (DE)
(72) Erfinder: Naber, Lasse, 48529 Nordhorn (DE); Winkler, Hans, 71155 Altdorf (DE)
(74) Vertreter: Angerhausen, Christoph

(56) Entgegenhaltungen:
- DE-A1-102009 016 235
- DE-U1-202004 002 366
- US-A1- 2008 148 475
- US-A1- 2013 312 176

## Beschreibung

Die Erfindung geht aus von einer Einbauspüle mit einem Spülbecken zur Aufnahme eines Wasservolumens gemäß dem Oberbegriff des Anspruchs 1. Ein solche Einbauspüle ist aus der DE 20 2004 002 366 U1 bekannt. Weitere Einbauspülen sind aus der DE 100 51688 C1, der DE 10 2008 060 328 B4, der DE 10 2009 016 235 A1, der US 2013/312176 A1 und der US 2008/148475 A1 bekannt. Die aus dem Stand der Technik bekannten Einbauspülen haben den Nachteil, dass sie vergleichsweise große Abmessungen aufweisen, insbesondere dann, wenn neben dem Spülbecken noch eine Abtropf- und Abstellfläche bereitgestellt ist, die einteilig an das Spülbecken angeformt ist.

Es ist daher die Aufgabe der Erfindung, eine Einbauspüle der eingangs beschriebenen Art derart weiterzuentwickeln, dass sie platzsparend sowohl ihre originäre Spülfunktion als auch einen Abtropfbereich bereitstellt.

Diese Aufgabe wird durch eine Einbauspüle mit den Merkmalen des Anspruchs 1 gelöst. Die abhängigen Ansprüche betreffen jeweils vorteilhafte Ausführungsformen der Erfindung. Demgemäß ist vorgesehen, dass die Zwischenebene eine als schiefe Ebene ausgebildete Fläche ist, die in die Seitenwand übergeht und von der Bodenfläche in Richtung der Seitenwand unter einem Neigungswinkel von bis zu 10° abfällt. Mithin ist vorgesehen, dass die Zwischenebene, welche beispielsweise die Funktion einer Abtropf- und/oder Abstellfläche aufweisen kann, "innerhalb" des Spülbeckens angeordnet ist. Demgemäß kann vorgesehen sein, dass das Spülbecken für den Spülvorgang nur bis unterhalb der Zwischenebene mit Spülwasser gefüllt wird, so dass das gespülte Spülgut zum Abtropfen auf der Zwischenebene abgestellt werden kann. Sowohl die Spülfunktion als auch die Abtropffunktion sind somit auf den Bereich des Spülbeckens beschränkt, so dass außerhalb des Spülbeckens keine weitere Abtropf- und/oder Abstellfläche für Geschirr bereitgestellt werden muss und im Übrigen die Drainage des Tropfwassers erleichtert wird.

Insbesondere bei kleinen Arbeitsvorgängen kann ressourcensparend gearbeitet werden, indem das notwendige Wasservolumen reduziert wird.

Wie es grundsätzlich aus dem Stand der Technik bekannt ist, kann auch die erfindungsgemäße Einbauspüle für den Einbau aufliegend auf einer Arbeitsplatte, für den flächenbündigen Einbau mit einer Arbeitsplatte oder für den Unterbau unter einer Arbeitsplatte ausgebildet sein.

Durch ihre Neigung weist die Oberfläche der Zwischenebene somit eine Geometrie auf, die dazu eingerichtet ist, das Wegrutschen von abgelegten Gegenständen zu verhindern. Demgemäß ist die Zwischenebene eine als schiefe Ebene ausgebildete Fläche.

Dabei ist vorgesehen, dass die Zwischenebene in die Seitenwand übergeht und in Richtung Seitenwand unter dem Neigungswinkel von vorzugweise bis zu 10°, oder auch noch stärker, abfällt. Dadurch wird sichergestellt, dass das auf der Zwischenebene abgestellte Geschirr nicht unbeabsichtigt ins Spülwasser fallen kann. Die schiefe Ebene kann durch einzelne geneigte Ablageebenen der Zwischenebene bereitgestellt sein, die über längliche Vertiefungen voneinander getrennt sind und auf denen Spülgut oder dergleichen abgestellt werden kann.

Die Zwischenebene kann mehrere Vertiefungen aufweisen, die einzelne Ablageebenen der Zwischenebene voneinander trennen. Die Ablageebenen können dabei unter einem Neigungswinkel in Richtung Seitenwand abfallen. Dadurch wird sichergestellt, dass bei auf der Zwischenebene abgestelltes Geschirr das Geschirr nicht in das Spülwasser fallen kann. Die Vertiefungen können dazu dienen, Abtropfwasser in das Spülwasser abzuleiten und/oder adaptierbare Erweiterungen (Schneidebrett, usw.) aufzunehmen. Dazu können die Vertiefungen in Richtung des mit Wasser befüllten Volumens des Spülbeckens geöffnet sein und/oder eine Kontur aufweisen, die dazu eingerichtet ist, eine solche adaptierbare Erweiterungen zu halten.

Die Zwischenebene kann vollständig um mindestens 6 cm, vorzugsweise um mindestens 8 cm und besonders bevorzugt um mindestens 10 cm unterhalb des oberen Randes angeordnet sein. Diese Ausführungsform kann insbesondere dazu dienen, ästhetischen Ansprüchen zu genügen, insofern, als dass die Zwischenebene und gegebenenfalls darauf abgestelltes Spülgut bei den üblichen Einbauhöhen für gattungsgemäße Einbauspülen bei der flüchtigen Betrachtung der Einbauspüle nicht sichtbar ist. Die Höhe der Zwischenebene kann insbesondere auch danach gewählt sein, dass beispielsweise kleinere Geschirrteile, die auf der Zwischenebene abgelegt sind, nicht über den oberen Rand aus dem Spülbecken herausragen und somit zumindest optisch vollständig im Spülbecken verschwinden. Gleichzeitig ermöglicht dies dann auch, dass das Spülbecken mit einer Abdeckung bedeckt werden kann, um das Spülbecken zu verschließen und optisch verschwinden zu lassen, wobei die Abdeckung eine weitere Funktion aufweisen kann, beispielsweise als ein Schneidbrett für Lebensmittel ausgebildet sein kann, wie im folgenden noch näher erläutert wird.

Das Spülbecken kann nämlich von einem Spülbeckenaufsatz verschlossen sein, der auf den oberen Rand des Spülbeckens aufgelegt ist und mit einem an seiner dem Spülbecken zugewandten Seite angeordneten Formschlussteil an einem dem Spülbecken zugewandten Innenumfang des oberen Randes formschlüssig anliegt und so den Spülbeckenaufsatz in Bezug auf das Spülbecken positioniert. Der Spülbeckenaufsatz kann beispielsweise eine Spülbeckenabdeckung, ein Schneidbrett, eine dekorative Abdeckung, eine Vorrichtung zum Waschen und/oder Zubereiten von Lebensmitteln, ein Küchensieb oder dergleichen sein oder aufweisen. Grundsätzlich sind der Gestaltungsfreiheit des Spülbeckenaufsatzes keine Grenzen gesetzt, sofern er hinsichtlich seiner Geometrie dazu geeignet ist, auf den oberen Rand des Spülbeckens aufgesetzt zu werden und dabei aufgrund der beschriebenen Formschlussteile sicher in Bezug auf das Spülbecken positioniert ist.

Die Einbauspüle kann im Querschnitt, insbesondere in einem Vertikalquerschnitt, eine unmittelbare Abfolge von zwei Z-Kantungen aufweisen, von denen eine erste von der Bodenfläche, der Zwischenebene und einer die beiden verbindenden im Wesentlichen vertikalen unteren Seitenteilwand geschaffen ist. Eine weitere der Z-Kantungen kann von der Zwischenebene, einem äußeren, umlaufenden und horizontalen Rand der Einbauspüle sowie von einer im Wesentlichen vertikalen oberen Seitenteilwand geschaffen sein. Wie es bei aus dem Stand der Technik bekannten Einbauspülen üblich ist, kann auch die erfindungsgemäße Einbauspüle aus Steinzeug oder aus einem Komposit gefertigt oder ein Blechformteil sein, welches beispielsweise durch Tiefziehen von Stahlblech bereitgestellt wird.

Auf der Zwischenebene kann eine Aufnahme zum Halten von Geschirr angeordnet sein, die beispielsweise eine Mehrzahl paralleler Haltestäbe aufweist. Die Haltestäbe können sich beispielsweise vertikal oder im Wesentlichen vertikal erstrecken und zur Halterung von Gläsern und anderen Gefäßen bereitgestellt sein.

Die Zwischenebene kann ausgehend von der Bodenfläche auf einer Höhe von 35 bis 70 %, vorzugsweise auf einer Höhe von 45 bis 55 % und besonders bevorzugt auf einer Höhe von 48 bis 52 % der Gesamthöhe des Spülbeckens von der Bodenfläche bis zum oberen Rand angeordnet sein.

Die Einbauspüle kann einen Spülbeckeneinsatz aufweisen, der das Spülbecken auf einer Höhe über der Bodenfläche verschließt, die der Höhe der Zwischenebene entspricht, so dass der Spülbeckeneinsatz und die Zwischenebene eine durchgehende Fläche bilden. Die durchgehende Fläche kann beispielsweise eine Arbeitsfläche sein oder im einfachsten Fall eine Abstellfläche, die unterhalb des oberen Randes des Spülbeckens angeordnet ist und somit das blicksichere Verstauen von Speisen, etwa für das Auftauen dieser, oder von Gegenständen, insbesondere von Spülgut und dergleichen erlaubt. Insbesondere in Kombination mit den zuvor beschriebenen Spülbeckenaufsätzen, beispielsweise einer Spülbeckenabdeckung, kann somit in der Einbauspüle ein Verstauraum geschaffen werden, wenn die Einbauspüle nicht für ihren originären Zweck, das Spülen von Geschirr oder dergleichen, verwendet werden soll.

Weitere Einzelheiten der Erfindung werden anhand der nachstehenden Figuren erläutert. Dabei zeigt:
- Figur 1: einen Vertikalquerschnitt einer Ausführungsform einer erfindungsgemäßen Einbauspüle;
- Figur 2: eine perspektivische Sicht auf die Oberseite der Einbauspüle gemäß Figur 1; und
- Figur 3: eine perspektivische Sicht auf die Unterseite der Einbauspüle gemäß Figur 1.

Bei der in den Figuren 1 bis 3 gezeigten Einbauspüle 1 ist die erfindungsgemäße Zwischenebene 5 innerhalb des Spülbeckens 2 zu erkennen, die folglich innerhalb des bei bekannten Spülen zur Aufnahme von Wasser vorgesehenen Volumens angeordnet ist. Weiterhin weist das Spülbecken 2 der Einbauspüle 1 neben der Zwischenebene 5 eine Bodenfläche 3 mit einem Ablauf 4 auf, wobei die Zwischenebene 5 oberhalb der Bodenfläche 3 und unterhalb des oberen Randes 6 des Spülbeckens 2 angeordnet ist. Ein Überlauf 7 des Spülbeckens 2 ist in einer Seitenwand 8 der Spülbeckens 2, insbesondere in einer oberen Teilseitenwand 14 der Seitenwand 8 zwischen der Zwischenebene 5 und dem oberen Rand 6 angeordnet.

Die erfindungsgemäße Einbauspüle 1 kombiniert somit eine Vielzahl von Verwendungsmöglichkeiten in einer einzigen Vorrichtung. Zunächst kann die Einbauspüle 1 in klassischer Weise verwendet werden, indem sie beispielsweise bis oberhalb der Zwischenebene beziehungsweise bis kurz unterhalb des Überlaufs 7 mit Wasser befüllt wird. Bei einer zweiten Verwendungsart wird das Spülbecken 2 lediglich bis unterhalb der Zwischenebene 5 mit Wasser befüllt, so dass die Zwischenebene 5 nicht von Wasser überdeckt ist und demgemäß als Abtropf- und Abstellfläche für gespültes Geschirrgut zur Verfügung steht. Dazu ist die Zwischenebene 5 als eine schiefe Ebene ausgebildet.

Die schiefe Ebene weist einen Neigungswinkel von bis zu 10° auf, unter dem sie in Richtung der Seitenwand 8, insbesondere in Richtung der Teilseitenwand 14 abfällt. Dies ist durch die gepunktete Linie, welche die Horizontale darstellen soll, veranschaulicht. Dadurch wird erreicht, dass auf der Zwischenebene 5 abgestelltes Spülgut aufgrund der Hangabtriebskraft auf der schiefen Ebene, welche in Richtung der Teilseitenwand 14 wirkt, davor bewahrt wird, in den tieferen Teil des Spülbeckens 2, das heißt in Richtung der Bodenfläche 3, welche mit Spülwasser bedeckt sein kann, abrutscht.

Die Zwischenebene 5 weist mehrere längliche und rinnenartige Vertiefungen 9 für die Drainage von Abtropfwasser auf, die einzelne Ablageebenen 10 der Zwischenebene 5 voneinander separieren, wobei die Ablageebenen 10 in Richtung der Seitenwand 8, insbesondere in Richtung der oberen Teilseitenwand 14 unter einem Neigungswinkel abfallen, um das Abrutschen von Spülgut in das Spülwasser zu verhindern. Die Zwischenebene 5 ist im vorliegenden Fall um ca. 10 cm unterhalb des oberen Randes 6 angeordnet, so dass auf der Zwischenebene 5 abgestelltes Spülgut, beispielsweise Tassen, Gläser und dergleichen, unterhalb der Flucht des oberen Randes 6 verbleibt und somit innerhalb des Spülbeckens 2 "versteckt" werden kann. Die Vertiefungen 9 sind in Richtung der unteren Teilseitenwand 12 geöffnet, so dass von dem auf der Zwischenebene abgestellten Spülgut abtropfendes Spülwasser in Richtung des Spülwasservolumens oberhalb der Bodenfläche 3 abfließen kann.

### Bezugszeichenliste

- 1: Einbauspüle
- 2: Spülbecken
- 3: Bodenfläche
- 4: Ablauf
- 5: Zwischenebene
- 6: oberer Rand
- 7: Überlauf
- 8: Seitenwand
- 9: Vertiefung
- 10: Ablageebene
- 11: Innenumfang
- 12: unteres Seitenwandteil
- 13: Rand
- 14: oberes Seitenwandteil

## Patentansprüche

1. Einbauspüle (1) mit einem Spülbecken (2) zur Aufnahme eines Wasservolumens, wobei das Spülbecken (2) eine Bodenfläche (3) mit einem Ablauf (4) sowie eine Zwischenebene (5) aufweist, die oberhalb von der Bodenfläche (3) und unterhalb eines oberen Randes (6) angeordnet ist, wobei ein Überlauf (7) des Spülbeckens (2) in einer Seitenwand (8) des Spülbeckens (2) zwischen der Zwischenebene (5) und dem oberen Rand (6) angeordnet ist, wobei
die Zwischenebene (5) eine als schiefe Ebene ausgebildete Fläche ist, die in die Seitenwand (8) übergeht, **dadurch gekennzeichnet, dass** die Zwischenebene (5) von der Bodenfläche (3) in Richtung der Seitenwand (8) unter einem Neigungswinkel von vorzugsweise bis zu 10° oder mehr abfällt.

2. Einbauspüle (1) nach einem der vorangegangenen Ansprüche, bei der die Zwischenebene (5) über Vertiefungen (9) in mehrere Ablageebenen (10) unterteilt ist.

3. Einbauspüle (1) nach einem der vorangegangenen Ansprüche, bei der die Zwischenebene (5) vollständig um mindestens 6 cm, vorzugsweise um mindestens 8 cm und besonders bevorzugt um mindestens 10 cm unterhalb des oberen Randes (6) angeordnet ist.

4. Einbauspüle (1) nach einem der vorangegangenen Ansprüche, bei der das Spülbecken (2) von einem Spülbeckenaufsatz verschlossen ist, der auf den oberen Rand (6) des Spülbeckens (2) aufgelegt ist und mit einem an seiner dem Spülbecken (2) zugewandten Seite angeordneten Formschlussteil an einem dem Spülbecken (2) zugewandten Innenumfang (11) des oberen Randes (6) formschlüssig anliegt und so den Spülbeckenaufsatz in Bezug auf das Spülbecken (2) positioniert.

5. Einbauspüle (1) nach Anspruch 4, bei der der Spülbeckenaufsatz eine Spülbeckenabdeckung, ein Schneidbrett, eine dekorative Abdeckung, eine Vorrichtung zum Waschen und/oder Zubereiten von Lebensmitteln, oder ein Küchensieb ist.

6. Einbauspüle (1) nach einem der vorangegangenen Ansprüche, die im Querschnitt eine unmittelbare Abfolge von zwei Z-Kantungen aufweist, wobei eine erste der Z-Kantungen, von der Bodenfläche (3), der Zwischenebene (5) und einer die beiden verbindenden im Wesentlichen vertikalen unteren Seitenteilwand (12) geschaffen ist, und wobei eine zweite der Z-Kantungen von der Zwischenebene (5), einem äußeren, umlaufenden und horizontalen Rand (13) der Einbauspüle (1) und einer im Wesentlichen vertikalen oberen Seitenteilwand (14) geschaffen ist.

7. Einbauspüle (1) nach einem der vorangegangenen Ansprüche, bei der auf der Zwischenebene (5) eine Aufnahme zum Halten von Geschirr angeordnet ist, beispielsweise eine Mehrzahl paralleler Haltstäbe.

8. Einbauspüle (1) nach einem der vorangegangenen Ansprüche, bei der die Zwischenebene (5) ausgehend von der Bodenfläche (3) auf einer Höhe von 35 bis 70 %, vorzugsweise auf einer Höhe von 45 bis 55 % und besonders bevorzugt auf einer Höhe von 48 bis 52 % der Gesamthöhe des Spülbeckens (2) von der Bodenfläche (3) bis zum oberen Rand angeordnet ist.

9. Einbauspüle (1) nach einem der vorangegangenen Ansprüche, die einen Spülbeckeneinsatz aufweist, der das Spülbecken (2) auf einer Höhe über der Bodenfläche (3) verschließt, die der Höhe der Zwischenebene (5) entspricht, so dass der Spülbeckeneinsatz und die Zwischenebene (5) eine durchgehende Fläche bilden.

## Claims

1. A built-in sink (1) with a sink basin (2) for holding a volume of water, the sink basin (2) having a bottom surface (3) with an outlet (4) and an intermediate level (5) which is arranged above the bottom surface (3) and below an upper rim (6), an overflow (7) of the sink basin (2) being arranged in a side wall (8) of the sink basin (2) between the intermediate level (5) and the upper rim (6), wherein the intermediate level (5) is a surface formed as an inclined plane which merges into the side wall (8), **characterized in that** the intermediate level (5) slopes from the bottom surface (3) in the direction of the side wall (8) at an angle of inclination of preferably up to 10° or more.

2. The built-in sink (1) according to any one of the preceding claims, in which the intermediate level (5) is divided into a plurality of deposit levels (10) via recesses (9).

3. The built-in sink (1) according to any of the preceding claims, in which the intermediate level (5) is arranged completely at least 6 cm, preferably at least 8 cm, and particularly preferably at least 10 cm below the upper rim (6).

4. The built-in sink (1) according to any one of the preceding claims, wherein the sink basin (2) is closed by a sink attachment which is placed on the upper rim (6) of the sink basin (2) and positively abuts an inner circumference (11) of the upper rim (6) facing the sink basin (2) with a positive-locking part arranged on its side facing the sink basin (2), thus positioning the sink attachment with respect to the sink basin (2).

5. The built-in sink (1) according to claim 4, wherein the sink attachment is a sink cover, a cutting board, a decorative cover, a device for washing and/or preparing food, or a kitchen strainer.

6. The built-in sink (1) according to any one of the preceding claims, comprising, in cross-section, a direct succession of two Z-edges, a first of said Z-edges being created by the bottom surface (3), the intermediate level (5) and a substantially vertical lower side part wall (12) connecting the two, and a second of said Z-scallops being provided by said intermediate level (5), an outer, peripheral and horizontal edge (13) of said built-in sink (1) and a substantially vertical upper side part wall (14).

7. The built-in sink (1) according to any of the preceding claims, wherein a receptacle for holding dishes is arranged on the intermediate level (5), for example a plurality of parallel holding bars.

8. The built-in sink (1) according to any of the preceding claims, wherein the intermediate level (5) is arranged starting from the bottom surface (3) at a height of 35 to 70%, preferably at a height of 45 to 55% and particularly preferably at a height of 48 to 52% of the total height of the sink basin (2) from the bottom surface (3) to the upper rim.

9. The built-in sink (1) according to any of the preceding claims, comprising a sink insert closing the sink basin (2) at a height above the bottom surface (3) corresponding to the height of the intermediate level (5), so that the sink insert and the intermediate level (5) form a continuous surface.

## Revendications

1. Évier encastré (1) avec une cuvette (2) destinée à recevoir un volume d'eau, la cuvette (2) comportant une surface de fond (3) avec un orifice de sortie (4) ainsi qu'un plan intermédiaire (5) qui est disposé au-dessus de la surface de fond (3) et au-dessous d'un bord (6) supérieur, un trop-plein (7) de la cuvette (2) étant disposé dans une paroi latérale (8) de la cuvette (2) entre le plan intermédiaire (5) et le bord (6) supérieur,
le plan intermédiaire (5) étant une surface constituée en tant que plan oblique qui se convertit en paroi latérale (8),
**caractérisé en ce que** le plan intermédiaire (5) descend à partir de la surface de fond (3) en direction de la paroi latérale (8) selon un angle d'inclinaison allant de préférence jusqu'à 10° ou plus.

2. Évier encastré (1) selon l'une des revendications précédentes, dans lequel le plan intermédiaire (5) est divisé en plusieurs plans de dépose (10) par le biais de creux (9).

3. Évier encastré (1) selon l'une des revendications précédentes, dans lequel le plan intermédiaire (5) est disposé au moins 6 cm, de préférence au moins 8 cm et de façon particulièrement préférée au moins 10 cm entièrement au-dessous du bord (6) supérieur.

4. Évier encastré (1) selon l'une des revendications précédentes, dans lequel la cuvette (2) est fermée par une coupole de cuvette qui est posée sur le bord (6) supérieur de la cuvette (2) et qui, par une partie à concordance de forme disposée sur son côté tourné vers la cuvette (2), est adjacente par concordance de forme à un pourtour intérieur (11) du bord (6) supérieur tourné vers la cuvette (2) et positionne ainsi la coupole de cuvette par rapport à la cuvette (2).

5. Évier encastré (1) selon la revendication 4, dans lequel la coupole de cuvette est un couvercle de cuvette, une planche à découper, un couvercle décoratif, un dispositif de lavage et/ou de préparation d'aliments, ou un égouttoir.

6. Évier encastré (1) selon l'une des revendications précédentes, qui comporte en coupe transversale une succession immédiate de deux arêtes en Z, une première des arêtes en Z étant réalisée par la surface de fond (3), par le plan intermédiaire (5) et par une paroi partielle latérale (12) inférieure essentiellement verticale raccordant les deux, et une deuxième des arêtes en Z étant réalisée par le plan intermédiaire (5), par un bord (13) périphérique extérieur et horizontal de l'évier encastré (1) et par une paroi partielle latérale (14) supérieure essentiellement verticale.

7. Évier encastré (1) selon l'une des revendications précédentes, dans lequel, sur le plan intermédiaire (5), il est disposé un logement destiné à retenir de la vaisselle, par exemple une pluralité de barrettes de retenues parallèles.

8. Évier encastré (1) selon l'une des revendications précédentes, dans lequel, en partant de la surface de fond (3), le plan intermédiaire (5) est disposé à une hauteur de 35 à 70 %, de préférence à une hauteur de 45 à 55 % et de façon particulièrement préférée à une hauteur de 48 à 52 % de la hauteur totale de la cuvette (2) en partant de la surface de fond (3) jusqu'au bord supérieur.

9. Évier encastré (1) selon l'une des revendications précédentes, qui comporte un insert de cuvette qui ferme la cuvette (2) à une hauteur au-dessus de la surface de fond (3) qui correspond à la hauteur du plan intermédiaire (5) de telle sorte que l'insert de cuvette et le plan intermédiaire (5) forment une surface continue.
